# EUROPÄISCHE PATENTSCHRIFT

(11) **EP 1 417 688 B1**
(45) Veröffentlichungstag und Bekanntmachung des Hinweises auf die Patenterteilung: **23.12.2009**
(21) Anmeldenummer: 02790175.0
(22) Anmeldetag: 13.07.2002
(51) Int. Cl.: H01B 13/012

(54) **BANDAGIERVORRICHTUNG**
TAPING DEVICE
RUBANNEUSE

(30) Priorität: 21.07.2001 DE 20112040 U
(43) Veröffentlichungstag der Anmeldung: 12.05.2004
(73) Patentinhaber: Ondal 5 GmbH, 36088 Hünfeld (DE)
(72) Erfinder: ECKART, Hubert, 36037 Fulda (DE)
(74) Vertreter: Graf von Stosch, Andreas
(86) Internationale Anmeldenummer: PCT/EP2002/007815
(87) Internationale Veröffentlichungsnummer: WO 2003/010780

(56) Entgegenhaltungen:
- DE-A- 1 465 995
- FR-A- 2 188 266

## Beschreibung

Die Erfindung betrifft eine Bandagiervorrichtung nach der Gattung des Oberbegriffs des Anspruchs 1, wie sie aus der DE-A-1465995 bekannt ist.

Zum Schutz gegen mechanische und thermische Beanspruchung, als EMV-Schutz und/oder zur Verminderung von Vibrationsgeräuschen, werden Kabelbäume in Zweirädern, PKW, LKW, Bussen, Flugzeugen und teilweise auch in Maschinen mit wendelförmig um die Leitungen gewickeltem Band umhüllt. Dieses Band kann klebend oder auch nicht klebend sein. Dieser Prozess wird heute überwiegend ohne Hilfsmittel von Hand durchgeführt oder mit stationären und auch halbstationären Bandagiervorrichtungen mit zusätzlichem Antrieb.

Aufgabe der Erfindung ist es, eine gattungsgleiche Vorrichtung zu schaffen, die ohne motorischen Antrieb ein einfaches, ergonomisches, schnelles und gleichmäßiges Bandagieren von länglichen Gegenständen erlaubt, und die kompakt und kostengünstig herstellbar ist.

Gelöst wird diese Aufgabe nach den kennzeichnenden Merkmalen des Anspruchs 1. Weitere Ausbildungen der Erfindung gehen aus den Unteransprüchen hervor.

Die Erfindung wird an Hand von zwei Ausführungsbeispielen näher erläutert.

Es zeigt:
- Fig. 1 bis 6: in verschiedenen Ansichten ein erstes Ausführungsbeispiel als eine Handgerätvorrichtung, und
- Fig. 7 und 8: ein zweites Ausführungsbeispiel als eine stationäre Vorrichtung.

Die Fig. 1 zeigt in einer Seitenansicht eine Vorrichtung 1 zum Bandagieren von länglichen Gegenständen 2 mittels eines Bandes 3 von einer Bandrolle 4. Die Vorrichtung 1 weist einen Radiallagerring 5 auf, in dem ein drehbares Innenteil 6 gelagert ist. Der Radiallagerring 5 ist mit einem Ausschnitt 7 und das Innenteil 6 mit einer radialseitigen Ausnehmung 8 versehen ist. Das Innenteil 6 weist an einer Seite eine ungefähr zentrisch angeordnete Bandaufnahme 9 auf, die quer zur Ausnehmung 8 mit einem Pendellager 10 verbunden ist. Das Innenteil 6 ist mit radial angeordneten Lagerrollen 16 in gleichmäßigen Abständen versehen, wodurch ein freies Drehen auch über den Ausschnitt 7 des Radiallagenings 5 erfolgen kann. Der Radiallagerring 5 ist wahlweise mit einem Handgriff 11 oder/und einem stationären Ständer 12 verbunden ist.

Die Fig. 2 zeigt in einem Schnitt II-II nach der Fig. 1 die Vorrichtung 1, aus der die Anordnung des Pendellagers 10 besonders gut hervorgeht.

Eine Draufsicht auf die Vorrichtung 1 nach der Fig. 1 zeigt die Fig. 3, wobei hier die Vorrichtung 1 in einer Arbeitsposition eines Bandagevorganges dargestellt ist.

In dem Innenteil 6 ist eine entsprechende Ausnehmung 8 eingebracht, in der der Kabelbaum 2 über den Ausschnitt 7 des Radiallagerrings 5 eingeführt ist und mit einem Anfang einer Klebeseite des Bandes 3 verbunden wird (Fig. 4).

Mittels der Vorrichtung 1 wird nun die Bandrolle 4 um die länglichen Gegenstände 2 bzw. um einen Kabelbaum oder ein anderes langgestrecktes Gut geführt. Die Bewegung der Bandrolle 4 wird dadurch erreicht, dass ein Bediener die Vorrichtung 1 an einem Handgriff 11 mit einer kreisförmigen Bewegung führt. Die kreisförmige Bewegung wird außerhalb des Kabelbaums 2 ohne Unterbrechung ausgeführt. Mit dem Griff 11 wird der daran befestigte kreisrunde Radiallagerring 5 bewegt, in dem leichtgängig das drehbares Innenteil 6 gelagert ist und dadurch vom in der Ausnehmung 8 befindlichen Kabelbaum 2 in Drehungen versetzt wird (Fig. 4 bis 6).

Eine Bandage 13 kommt dadurch zu Stande, dass das Innenteil 6 sich durch die kreisförmige Bewegung des Radiallagerrings 5 um den Kabelbaum 2 dreht und damit die Bandrolle 4 auf einem Kreisbogen um den Kabelbaum 2 führt. Wird nun das Band 3 zu Beginn der Bandage 13 fest am Kabelbaum 2 befestigt, rollt sich bei Bewegung der Vorrichtung 1 das Band 3 von der Bandrolle 4 ab und gleichzeitig auf den Kabelbaum 2 auf. Führt der Bediener bei dieser Bewegung gleichzeitig auch ein Längsbewegung entlang der Kabel 2 aus (Fig. 5 und 6), entsteht eine Bandage 13 auf dem Kabelbaum 2. Die Geschwindigkeit und die Steigung der Bandage 13 bestimmt der Bediener.

Um eine faltehfreie Aufwicklung der Bandage mit dem Band 3 auf den Kabeln 2 zu erreichen, ist das Band 3 auf einer mittels des Pendellagers 10 schwenkbar gelagerten Bandaufnahme 9 aufgesetzt. Durch die Abroll- bzw. Abziehspannung des Bandes 3 stellt sich das Band 3 automatisch in Steigungsrichtung schräg und ermöglicht so die Anpassung der Bandlaufrichtung mit der gewünschten Steigung.

Zum Trennen des Bandes 3 nach Beendigung des Bandagevorgangs ist außen an dem Radiallagerring 5 eine Bandabschneideinrichtung 14 angebracht (Fig. 5). Durch eine entsprechende Bewegung der Vorrichtung 1 kann am Ende der Bandage 13 schnell und einfach das Band 3 unmittelbar neben dem Kabelbaum 2 durchtrennt werden. Gleichzeitig liegt das Band 3 wieder für den Beginn des nächsten Wickelvorgangs in optimaler Ausgangsstellung (Fig. 4) bereit.

Durch den modularen Aufbau der Vorrichtung 1 lassen sich die einzelnen Komponenten wie Handgriff 11, Innenteil 6, Bandabschneideinrichtung 14 und Bandrolle 4 in jede erforderliche Position montieren, so dass die Vorrichtung 1 universell für Linkshänder und Rechtshänder sowie für eine Bandagerichtung von rechts nach links und umgekehrt einsetzbar ist.

In einem zweiten Ausführungsbeispiel ist vorgesehen, die Vorrichtung 1.1 stationär mittels eines Ständers 12 auf einem Tisch 15 oder dergleichen zu betreiben (Fig. 8). Dann ist durch den Bediener die kreisförmige Bewegung mit den zu umhüllenden Gegenständen 2 mit einer Längsbewegung (Axialbewegung) auszuführen. Als besondere Anwendung, z. B. zur Isolation eines bestimmten Bereichs von elektrischen Verbindungen, kann die stationäre Vorrichtung 1.1 beispielweise mit 30 bis 50 mm breitem Band ohne Axialbewegung des Kabelbaumes 2 verwendet werden. Eine hohe elektrische Spannungsfestigkeit wird durch eine 2- bis 4-fache Umwicklung mit Klebeband 3 erreicht.

Gegenüber einer Handbandage ohne Hilfsmittel ist die Bedienung der Vorrichtung 1,1.1 ergonomischer, schneller und gleichmäßiger. Bekannten Berufskrankheiten der Bediener wird so wirkungsvoll begegnet und die Leistung erhöht. Gleichzeitig wird die Oberflächenqualität der Bandage 13 verbessert und es ist einfacher für den Bediener, die geforderte Steigung bzw. Überlappung einzuhalten.

### Bezugsziffernliste:

- 1,1.1: Vorrichtung
- 2: Gegenstände
- 3: Band
- 4: Bandrolle
- 5: Radiallagerring
- 6: Innenteil
- 7: Ausschnitt
- 8: Ausnehmung
- 9: Bandaufnahme
- 10: Pendellager
- 11: Handgriff
- 12: Ständer
- 13: Bandage
- 14: Bandabschneideinrichtung
- 15: Tisch
- 16: Lagerrolle

## Patentansprüche

1. Vorrichtung zum Bandagieren von länglichen Gegenständen mittels eines Bandes von einer Bandrolle, wobei die Vorrichtung (1) einen Radiallagerring (5) aufweist, in dem ein drehbares Innenteil (6) gelagert ist, und wobei der Radiallagerring (5) mit einem Ausschnitt (7) und das Innenteil (6) mit einer radialseitigen Ausnehmung (8) versehen ist, **dadurch gekennzeichnet, dass** das Innenteil (6) an einer Seite eine ungefähr zentrisch angeordnete Bandaufnahme (9) aufweist, die quer zur Ausnehmung (8) mit einem Pendellager (10) verbunden ist, wobei der Radiallagerring (5) wahlweise mit einem Handgriff (11) oder/und einem stationären Ständer (12) verbunden ist.

2. Vorrichtung nach Anspruch 1, **dadurch gekennzeichnet, dass** am Ausschnitt (7) eine Bandabschneideinrichtung (14) angeordnet ist.

3. Vorrichtung nach Anspruch 1, **dadurch gekennzeichnet, dass** das Innenteil (6) radial mit Lagerrollen (16) versehen ist.

## Claims

1. Device for taping elongate objects using tape from a spool of tape, wherein the device (1) has a radial bearing ring (5), in which a rotatable inner part (6) is supported, and wherein the radial bearing ring (5) is provided with a cutout (7) and the inner part (6) with a radial recess (8), **characterized in that** the inner part (6) on one side has an approximately centrally arranged tape holder (9), which is connected, transversely to the recess (8), with a pendulum bearing (10), wherein the radial bearing ring (5) is connected selectively with a handle (11) and/or a stationary stand (12).

2. Device according to claim 1, **characterized in that** a tape severing device (14) is arranged on the cutout (7).

3. Device according to claim 1, **characterized in that** the inner part (6) is provided radially with bearing rollers (16).

## Revendications

1. Dispositif pour enrubanner des objets allongés au moyen d'un ruban provenant d'un rouleau de ruban, dans lequel le dispositif (1) comprend une bague de palier radiale (5) dans laquelle est montée une partie intérieure rotative (6), et dans lequel la bague de palier radiale (5) est pourvue d'une découpe (7) et la partie intérieure (6) est pourvue d'un évidement (8) du côté radial, **caractérisé en ce que** la partie intérieure (6) comporte sur un côté un récepteur de ruban (9) agencé approximativement au centre, qui est relié à un palier pendulaire (10) perpendiculairement à l'évidement (8), et dans lequel la bague de palier radiale (5) est reliée au choix avec une poignée (11) et/ou avec un montant stationnaire (12).

2. Dispositif selon la revendication 1, **caractérisé en ce qu'**un moyen de coupe de ruban (14) est agencé au niveau de la découpe (7).

3. Dispositif selon la revendication 1, **caractérisé en ce que** la partie intérieure (6) est pourvue radialement de galets de palier (16).
